# EUROPÄISCHE PATENTSCHRIFT

(11) **EP 1 250 072 B1**
(45) Veröffentlichungstag und Bekanntmachung des Hinweises auf die Patenterteilung: **28.05.2003**
(21) Anmeldenummer: 00987459.5
(22) Anmeldetag: 22.12.2000
(51) Int. Cl.: A47C 21/00, A61G 7/057

(54) **KRANKENBETT**
SICK-BED
LIT POUR MALADES

(30) Priorität: 11.01.2000 DE 10001687
(43) Veröffentlichungstag der Anmeldung: 23.10.2002
(73) Patentinhaber: Hörlin, Albrecht, 63906 Erlenbach (DE)
(72) Erfinder: Hörlin, Albrecht, 63906 Erlenbach (DE)
(74) Vertreter: Jaeger, Klaus, Dipl.-Chem. Dr.
(86) Internationale Anmeldenummer: EP0013262
(87) Internationale Veröffentlichungsnummer: WO01050921

(56) Entgegenhaltungen:
- US-A- 5 410 768

## Beschreibung

Die Erfindung betrifft ein Krankenbett, bei dem zur Dekubitus-Prophylaxe ein formsteifer Bettrahmen als Matratzenträger auf einem Bettgestell kardanisch gelagert und durch einen Antrieb präzessierbar ist.

Ein Krankenbett dieser Art ist aus der Europäischen Patentschrift EP 799 010 B1 bekannt. Dieses Krankenbett lagert den Bettrahmen zentral im Schwerpunkt des Bettrahmens auf dem Bettgestell mittels eines axialen Kugellagers, dessen die Wälzkörper des Lagers aufnehmenden Lagerschalen relativ zueinander präzessierbar sind. Dies wird dabei durch eine Keilscheibe bewirkt, die zwischen den Lagerschalen angeordnet und über einen Zahntrieb mechanisch angetrieben ist.

Zum Erzielen einer optimalen Dekubitus-Prophylaxe hat sich dabei eine Präzessionsfrequenz im Bereich von 6 bis 36°/min bei einer maximalen Amplitude im Bereich von 3 bis 10 cm, bezogen auf die maximale Auslenkung eines auf dem Bett gelagerten Patienten aus der Horizontalen, bewährt.

Während die Dekubitus-Prophylaxe bei dem bekannten Bett zu überaus zufriedenstellenden Ergebnissen führt, haben sich die Lagerung und die Konzeption des Präzessionsantriebes des Bettrahmens auf dem Bettgestell als problematisch erwiesen. Probleme traten zum einen im Pflegebereich auf, wo viele Handgriffe und temporär zu lagernde Hilfsmittel einen ausreichend großen Freiraum unter dem Schwerpunktbereich des Bettgestells erfordern, und gehen zum anderen auf den Bereich mechanischer Erfahrungen mit dem bekannten Antrieb zurück. So ist der bekannte Antrieb relativ teuer und schwer, erfordert eine vergleichsweise aufwendige Montage und fordert vor allem, und dies wiederum auch im Hinblick auf die Pflegesituation, eine Anordnung des mechanischen Antriebs unmittelbar am Krankenbett. Dies wird häufig als störend empfunden, und zwar selbst dann, wenn der Antrieb nicht am Bettrahmen, sondern am Bettgestell fixiert ist.

Ausgehend von diesem Stand der Technik liegt der Erfindung das technische Problem zugrunde, das bekannte, medizinische Krankenbett zur Dekubitus-Prophylaxe so weiterzuentwickeln, dass die Bettmitte unverbaut bleibt, der Präzessionsantrieb geräuschlos gestaltet werden kann, und zwar auch langfristig geräuschlos, und mechanisch widerstandsfähiger ausgestaltet werden kann als die aus dem Stand der Technik bekannten, stark belasteten Lagerschalen und der Lagerantrieb.

Die Erfindung löst dieses Problem durch ein Krankenbett, dessen Bettrahmen nicht auf Wälzlagern, sondern auf mindestens drei kontinuierlich und beliebig reversibel höhenverstellbaren Hubantrieben gelagert ist, deren Betrieb so koordiniert eingerichtet ist, dass die eingangs genannten Präzessionsdaten problemlos und vor allem geräuschlos einstellbar sind. Insbesondere lässt sich bei dieser Ausgestaltung der Lagerung und des Präzessionsantriebs wesentlich einfacher eine Veränderung sowohl der Präzessionsfrequenz als auch der Präzessionsamplitude erreichen als dies mit dem mechanischen Wälzlager nach dem Stand der Technik möglich ist. Gemäß der Erfindung ist es zudem möglich, den Bettrahmen hinsichtlich seiner stationären Position höhenverstellbar und neigungsverstellbar zu lagern.

Vorzugsweise werden vier am Bettgestell vertikal fixierte kontinuierlich höhenverstellbare Hubantriebe eingesetzt, die den Bettrahmen jeweils im Bereich seiner vier Ecken tragen. Diese Anlenkung am Bettrahmen ist dabei kardanisch ausgelegt, beispielsweise durch ein Kugelgelenk oder ein kardanisches Kreuzgelenk realisiert.

Zur Erzielung einer größtmöglichen Mobilität des Dekubitus-Prophylaxe-Krankenbettes sind die kontinuierlich höhenverstellbaren Hubantriebe nach einer Ausführungsform der Erfindung als eine elektromotorisch verstellbare Teleskophubsäule ausgebildet.

Zur Erzeugung der gewünschten Lage des Bettrahmens, beispielsweise zur einfachen statischen Höhenverstellung oder Neigungswinkelverstellung oder aber zur dynamisch pendelnden oder präzessierenden Bewegung, sind für jede Teleskophubsäule Gewindespindeln vorgesehen.

Die Anzahl und Höhe der teleskopierenden Spindeln entspricht dabei der Größe der maximal benötigten Höhenverstellung oder, im Hinblick auf die Beweglichkeit des Bettes, der Größe der maximal benötigten Amplitude.

Die Teleskophubsäule ist derart ausgebildet, dass innerhalb einer zylindrischen Außenhülse eine Arbeitsstange angeordnet ist, innerhalb der beispielsweise zwei Gewindespindeln mit den entsprechenden Spindelmuttern für eine zweifache Höhenverstellung der Hubsäulen vorgesehen sind.

Die Höhenverstellung selbst erfolgt durch Ankoppelung der Spindeln an einen elektronisch gesteuerten Elektromotor über ein Getriebe, beispielsweise ein Planetengetriebe, und über entsprechende Zahnräder. Insbesondere ist dabei jeder einzelnen der Hubspindeln ein eigener Elektromoter zugeordnet.

Für die Höhenverstellung ist weiterhin entweder der Elektromotor als Wendemotor oder aber das Getriebe als Wendegetriebe ausgebildet Dabei ist der Antrieb für die Teleskophubsäule insbesondere derart ausgelegt, dass er eine bewegliche Energieversorgung ermöglicht. Zudem sollte er möglichst kleine Abmessungen relativ zur Größe der Teleskophubsäule selbst aufweisen.

Im Hinblick auf den Einsatz in einem Krankenzimmer sollten weiterhin nur möglichst geräuscharme Elektromotoren als Antriebe Verwendung finden. Zudem ist in dieser Hinsicht auch für eine besonders effektive Schallentkopplung, zumindest Schalldämpfung, zu sorgen, die sowohl eine Körperschallleitung vom Antrieb in des Bettgestell und in den Bettrahmen hinein unterbindet als auch eine Luftschallabstrahlung vom Antrieb in das Krankenzimmer verhindert.

Die in der zylindrischen Hülse geführte Arbeitsstange der Teleskophubsäule weist an ihrem Ende einen Gelenkkugelkopf auf, der mit einer entsprechenden Kugelpfanne des Bettrahmens ein kardanisches Kugelgelenk bildet, oder ist über ein kardanisches Kreuzgelenk am Bettrahmen angelenkt. Insbesondere in diesen Lagerstellen sind vorzugsweise die Mittel zur Körperschalldämpfung oder Körperschallentkopplung angeordnet.

Soll die Teleskophubsäule Bewegungen mit hoher Präzessionsfrequenz und maximaler Amplitude erzeugen, so ist vorzugsweise die kardanische Aufhängung über Kreuzgelenke zu realisieren.

Gemäß einer zweiten Ausführungsform der Erfindung sind die höhenverstellbaren Hubantriebe als hydraulisch integrierte Baueinheit mit einem hydraulischen Arbeitszylinder ausgebildet, und zwar vorzugsweise so, dass jeder der Arbeitszylinder mit einer eigenen Pumpe und mit eigenem zentralen Steuerventil mit geschlossenem hydraulischen Kreislauf ausgestaltet ist. Die verwendeten hydraulischen Kompressoren sind dabei vorzugsweise elektrisch beaufschlagt und elektronisch gesteuert. Bei Verwendung und Einbau eines elektrischen Energiespeichers im Bettgestell ist ein solches Prophylaxe-Bett auch über eine längere Zeit hinweg mobil und extern versorgungsunabhängig nutzbar.

Wenn dagegen eine absolute Lautlosigkeit des Präzessionsantriebs eingestellt werden muss und eine mobile Verfahrbarkeit des Prophylaxe-Bettes von sekundärer Bedeutung ist, sind die hydraulischen Arbeitszylinder ohne integrierten Kompressor und ohne integriertes Ventil ausgelegt. Stattdessen sind alle hydraulischen Arbeitszylinder an ein zentrales programmiert steuerbares hydraulisches Mehrwegeventil angeschlossen, das an eine externe gemeinsame hydraulische Druckversorgung angeschlossen ist, beispielsweise an einen im Nebenraum isoliert stehenden hydraulischen Kompressor oder an eine ohnehin vorhandene hydraulische zentrale Druckversorgungsleitung. Die hydraulischen Arbeitszylinder selbst, die die Präzession des Bettrahmens bewirken, arbeiten ohne jegliche Geräuschentwicklung, und arbeiten dabei im höchsten Maße kontinuierlich und erschütterungsfrei.

Die Erfindung ist im Folgenden anhand eines Ausführungsbeispiels in Verbindung mit der Zeichnung näher erläutert. Dabei zeigt die einzige Figur, nämlich die
- Fig. 1: in schematischer perspektivischer Darstellung ein Krankenbett, das die Merkmale der Erfindung aufweist.

Das in der Figur 1 dargestellte Krankenbett besteht aus einem Bettgestell 1 und einem starren und formsteifen Bettrahmen 2.

Das Bettgestell 1 ist im wesentlichen rechteckig konfiguriert und so dimensioniert, dass es gerade geringfügig innerhalb der Aussenabmessungen des Bettrahmens 2 bleibt. Durch vier Räder 3, die an Auslegern 4 des Bettgestells 1 angelenkt sind, ist das Krankenbett fahrbar ausgelegt.

Im Bereich der vier äusseren Ecken des Bettgestells 1 sind jeweils kontinuierlich höhenverstellbare Teleskophubsäulen 5 fixiert. Alle vier Teleskophubsäulen sind identisch ausgebildet. Jede der höhenverstellbaren Säulen 5 ist starr und unbeweglich vertikal am Bettrahmen 2 fixiert, beispielsweise also mit diesem verschweisst oder verschraubt. Am Kopf der Arbeitsstange jeder Teleskophubsäule 5 ist ein Gelenkkugelkopf ausgebildet, der mit einer entsprechenden Kugelpfanne des Bettrahmens 2 ein kardanisches Kugelgelenk 6 bildet.

In der hier in der Figur nicht dargestellten Weise ist das kardanische Gelenk 6, das ebenso als Kreuzgelenk ausgebildet sein kann, am Kopf der Arbeitsstange der Teleskophubsäule 5 entriegelbar ausgebildet, so dass der Bettrahmen nach einem umstellenden Handgriff auch ohne das Bettgestell und seine Hubantriebe beweglich ist, beispielsweise bei Notfällen auf ein Sekundärfahrgestell umsetzbar ist.

Die verstellbare Hubsäule (5) besteht aus einer Anzahl von teleskopierenden Spindeln, die über einen Motor und ein entsprechendes Getriebe bewegbar sind, wobei entweder der Motor als Wendemotor, oder alternativ das Getriebe als Wendegetriebe ausgebildet ist.

Zum Betrieb der teleskopierenden Spindeln werden nur noch der Antriebsstrom für den Motor und die Spannung für die Signalelektronik benötigt. Dabei können diese Elemente wegen der geringen erforderlichen Leistung so weit miniaturisiert ausgelegt sein, dass in der in Figur 1 angedeuteten Weise ein für alle vier Teleskophubsäulen gemeinsamer elektrischer Speicher (7) und elektronischer Prozessor (8) im Bettgestell (1) integriert sind.

Das hier beschriebene Krankenbett zur Dekubitus-Prophylaxe zeichnet sich durch einen unmittelbar ansprechenden Spindelantrieb und einfache bewegliche Energieversorgung aus, wodurch eine große Anzahl von Zubehörteilen eingespart werden kann, was wiederum eine Gewichtsersparnis bedeutet.

Im Betrieb sind die Teleskophubsäulen so steuerbar, dass die durch den Schwerpunkt des Bettrahmens (2) verlaufende Zentralnormale (9) des Bettrahmens eine kontinuierliche und langsame Präzessionsbewegung ohne spürbare Inkremente ausführt.

## Patentansprüche

1. Krankenbett bestehend aus einem Bettgestell und einem zur Dekubitus-Prophylaxe auf diesem kardanisch gelagerten, durch einen Antrieb präzessierbaren und in sich formsteifen Bettrahmen als Matratzenträger,
**gekennzeichnet durch**
eine Lagerung des Bettrahmens (2) auf mindestens drei voneinander separaten kontinuierlich höhenverstellbaren Hubantrieben (5).

2. Krankenbett nach Anspruch 1,
**gekennzeichnet durch**
eine Lagerung des Bettrahmens (2) auf vier Hubantrieben (5), von denen je einer im Bereich je einer der vier Ecken eines rechteckigen Bettrahmens (2) jeweils über ein kardanisches Gelenk (6) angelenkt ist.

3. Krankenbett nach einem der Ansprüche 1 oder 2,
**gekennzeichnet durch**
eine vertikale Fixierung der Hubantriebe (5) am Bettgestell (1).

4. Krankenbett nach einem der Ansprüche 1 bis 3,
**gekennzeichnet durch**
eine Gruppenansteuerbarkeit der Hubantriebe (5) dergestalt, dass der Bettrahmen (2) wahlweise kontinuierlich präzessierbar oder stationär höhenverstellbar oder neigungsverstellbar gelagert ist.

5. Krankenbett nach einem der Ansprüche 1 bis 4,
**gekennzeichnet durch**
einen elektromotorisch beaufschlagbaren Hubantrieb (5).

6. Krankenbett nach Anspruch 5,
**gekennzeichnet durch**
eine elektromotorisch stellbare Teleskophubsäule als Hubantrieb (5).

7. Krankenbett nach einem der Ansprüche 1 bis 4,
**gekennzeichnet durch**
einen hydraulischen Arbeitszylinder als Hubantrieb (5).

8. Krankenbett nach Anspruch 7,
**gekennzeichnet durch**
eine Ausbildung der hydraulischen Arbeitszylinder (5) als jeweils integrierte Baugruppe mit Kompressor und Steuerventil.

9. Krankenbett nach einem der Ansprüche 7 oder 8,
**gekennzeichnet durch**
elektronisch ansteuerbare und elektrisch beaufschlagbare Kompressoren der hydraulischen Arbeitszylinder (5).

10. Krankenbett nach einem der Ansprüche 7 bis 9,
**gekennzeichnet durch**
ein zentrales hydraulisches Mehrwegeventil zum selektiven Stellen der hydraulischen Arbeitszylinder (5) und einen Anschluss des Mehrwegeventils an einen zentralen Kompressor oder eine zentrale hydraulische Druckversorgungsleitung.

11. Krankenbett nach einem der Ansprüche 1 bis 10,
**gekennzeichnet durch**
einen Bettrahmen (2), der unabhängig vom Bettgestell (1) auf ein Sekundärgestell umsetzbar ist.

## Claims

1. A sick-bed comprised of a bedstead and, for the decubitus prophylaxis, a bed frame as the mattress support, mounted cardanically on said bedstead, which bed frame *per se* is dimensionally rigid and can be precessed by a drive unit,
**characterized by**
a mounting of the bed frame (2) on at least three continuously height-adjustable lifting drives (5) which are separate from each other.

2. The sick-bed according to claim 1,
**characterized by**
a mounting of the bed frame (2) on four lifting drives (5), one of each being in each case articulated to one of the four comers each of a rectangular bed frame (2) in each case via a cardan joint (6).

3. The sick-bed according to any one of claims 1 or 2,
**characterized by**
a vertical fixation of the lifting drives (5) on the bedstead (1).

4. The sick-bed according to any one of claims 1 through 3,
**characterized by**
a group drivability of the lifting drives (5) in such a manner that the bed frame (2) optionally is mounted continuously precessable or is stationarily height-adjustable or inclination-adjustable.

5. The sick-bed according to any one of claims 1 through 4,
**characterized by**
a lifting drive (5) which can be acted upon electromotively.

6. The sick-bed according to claim 5,
**characterized by**
an electromotively settable telescopic lifting column as the lifting drive (5).

7. The sick-bed according to any one of claims 1 through 4,
**characterized by**
a hydraulic working cylinder as the lifting drive (5).

8. The sick-bed according to claim 7,
**characterized by**
a configuration of the hydraulic working cylinders (5) as an in each case integrated constructional unit having a compressor and a control valve.

9. The sick-bed according to any one of claims 7 or 8,
**characterized by**
compressors of the working cylinders (5), which compressors are electronically drivable and which can be electrically acted upon.

10. The sick-bed according to any one of claims 7 through 9,
**characterized by**
a central hydraulic multiple valve for the selective setting of the hydraulic working cylinders (5), and a connection of said multiple valve to a central compressor or a central hydraulic pressure supply line.

11. The sick-bed according to any one of claims 1 through 10,
**characterized by**
a bed frame (2), which, independent of the bedstead (1), can be transferred onto a secondary undercarriage.

## Revendications

1. Lit pour malades se composant d'une cage et, pour la prévention des escarres, d'un cadre reposant avec des joints à Cardan sur celui-ci, réglable grâce à un entraînement et indéformable en soi comme support de matelas, **caractérisé par** une disposition du cadre de lit (2) sur au moins trois entraînements par levée (5) séparés les uns des autres dont la hauteur peut être réglée en continu.

2. Lit pour malades selon la revendication 1, **caractérisé par** une disposition du cadre de lit (2) sur quatre entraînements par levée (5), où chacun de ces entraînements par levée dans la zone d'un des quatre coins d'un cadre de lit rectangulaire (2) est articulé respectivement par une articulation à Cardan (6).

3. Lit pour malades selon l'une des revendications 1 ou 2, **caractérisé par** une fixation verticale des entraînements par levée (5) sur la cage de lit (1).

4. Lit pour malades selon l'une des revendications 1 à 3, **caractérisé par** un pilotage par groupe des entraînements par levée (5) de telle sorte que le cadre de lit (2) est disposé pour être au choix déplacé en continu ou être réglé en hauteur ou en inclinaison à l'état stationnaire.

5. Lit pour malades selon l'une des revendications 1 à 4, **caractérisé par** un entraînement par levée (5) pouvant être alimenté par un électromoteur.

6. Lit pour malades selon la revendication 5, **caractérisé par** une colonne de levée télescopique réglable par électromoteur comme entraînement par levée (5).

7. Lit pour malades selon l'une des revendications 1 à 4, **caractérisé par** un cylindre mécanique hydraulique comme entraînement par levée (5).

8. Lit pour malades selon la revendication 7, **caractérisé par** une formation des cylindres mécaniques hydrauliques (5) comme groupe respectif intégré avec compresseur et vanne de pilotage.

9. Lit pour malades selon l'une des revendications 7 à 8, **caractérisé par** des compresseurs des cylindres mécaniques hydrauliques (5) pouvant être pilotés par électronique et alimentés par électricité.

10. Lit pour malades selon l'une des revendications 7 à 9, **caractérisé par** une vanne à plusieurs voies hydraulique centrale pour le réglage sélectif des cylindres mécaniques hydrauliques (5) et un raccord de la vanne à plusieurs voies à un compresseur central ou à une conduite hydraulique centrale d'alimentation en pression.

11. Lit pour malades selon l'une des revendications 1 à 10, **caractérisé par** un cadre de lit (2), qui peut être posé indépendamment de la cage de lit (1) sur une cage secondaire.
